# EUROPÄISCHE PATENTSCHRIFT

(11) **EP 0 653 009 B1**
(45) Veröffentlichungstag und Bekanntmachung des Hinweises auf die Patenterteilung: **26.06.1996**
(21) Anmeldenummer: 93917621.0
(22) Anmeldetag: 22.07.1993
(51) Int. Cl.: E05B 1/00

(54) **TÜRDRÜCKERSTIFT- UND TÜRDRÜCKERLOCHTEIL**
BOLT PART AND HOLE PART OF A DOOR HANDLE
PARTIE MALE ET PARTIE FEMELLE DE BEC DE CANE

(30) Priorität: 22.07.1992 DE 4224216; 13.04.1993 DE 4312021; 28.05.1993 DE 9308097 U
(43) Veröffentlichungstag der Anmeldung: 17.05.1995
(73) Patentinhaber: SCHLERETH, Thomas, D-81675 München (DE)
(72) Erfinder: SCHLERETH, Thomas, D-81675 München (DE)
(74) Vertreter: Turi, Michael, Dipl.-Phys.
(86) Internationale Anmeldenummer: EP9301951
(87) Internationale Veröffentlichungsnummer: WO9402701

(56) Entgegenhaltungen:
- FR-A- 193 481
- FR-A- 2 151 265
- FR-A- 2 504 582
- FR-A- 2 632 000
- FR-A- 2 649 150

## Beschreibung

### Technisches Gebiet

Die Erfindung betrifft ein Türdrückerstiftteil nach dem Oberbegriff des Anspruchs 1 und ein Türdrückerlochteil nach dem Oberbegriff des Anspruchs 2.

### Stand der Technik

Türdrückerstift- und Türdrückerlochteil bilden zwei wesentliche Grundelemente eines Türdrückers - auch Türklinke genannt. Der aus Türdrückerstift- und Türdrückerlochteil zusammensetzbare Türdrücker dient zum Zurücksetzen einer Schloßfalle eines in eine Tür eingebauten Türschlosses und ermöglicht so das Öffnen der Tür. Während der Weiterentwicklung von Türschlössern - besonders aus sicherheitsgründen - stets große Beachtung geschenkt wurde, steht die weiterentwicklung der Türdrücker an sich seit langem praktisch still: Der Türdrücker besteht seit Jahrzehnten aus einem technisch nicht veränderten Aufbau.

Nach diesem bekannten Aufbau weisen sowohl das Türdrückerstiftteil als auch das Türdrückerlochteil im wesentlichen einen - nach dem Einbau in eine Tür - senkrecht zu einer Aussparung der Tür liegenden Griffabschnitt auf. An den Griffabschnitt ist einstückig ein i.w. axial zur Türaussparung liegender Ansatz angeformt. An den Ansatz schließt sich - ebenfalls in der Einbaustellung des Türdrückers in die Tür betrachtet - in axialer Verlängerung eine üblicherweise ca. 5 mm lange Ansatzführung an. Die Ansatzführung ist in einem Führungslager (beispielsweise eine ca. 18mm breite Bohrung) eines Türschildes oder einer Türrosette drehbar gelagert. Neben seiner Lagerfunktion dient das Türschild auch als Abdeckung für darunterliegende Türaussparungen.

Als weitere axiale Verlängerung schließt sich an die Ansatzführung des Türdrückerstiftteiles ein Drückerstift an, der üblicherweise als Vierkantstift bzw. - dorn ausgebildet ist. Der Vierkantstift wird beim Zusammenbau des Türdrückers durch die Aussparung der Tür und eine Vierkantöffnung des in die Tür eingebauten Türschlosses geschoben und dient sowohl als Verbindungselement zwischen dem Türdrückerloch- und dem Türdrückerstiftteil als auch als Kraftübertragungselement zwischen Türdrücker und Türschloss. Von der Gegenseite der Tür wird auf den Vierkantstift das Türdrückerlochteil aufgesetzt, in dessen Ansatz ein passend zum Vierkantstift des Türdrückerstiftteiles ausgelegtes Vierkantloch ausgespart ist. Das Verriegeln des Türdrückers gegen ein unbeabsichtigtes axiales Auseinanderziehen von Türdrückerstift- und Türdrückerlochteil geschieht üblicherweise mittels eines kleinen Runddornes, der in eine sowohl den Drückerstift als auch den Ansatz des Türdrückerlochteile durchquerende Bohrung einsetz- bzw. einrastbar ist.

Die Türschilder bzw. die Türrosetten haben eine doppelte Funktion: sie dienen - wie vorstehend beschrieben - als Führungslager für die beiden Türdrückerteile (bzw. sie gewährleisten daher einen festen radialen und axialen Sitz des gesamten Türdrückers) und als Abdeckung der darunterliegenden Türaussparung.

Der bekannte Aufbau des Türdrückers hat sich zwar an sich bewährt, denn er gewährleistet eine sichere Kraftübertragung auf die Schloßfalle. Gerade den modernen Anforderungen an einen häufigen Produktwechsel mit einem minimalen Montageaufwand und Materialverbrauch wird der bekannte Türdrükker jedoch nicht gerecht. Obwohl technisch wenig kompliziert, erfordert das Einbauen des Türdrückers in eine Tür außerdem oftmals nicht eben wenig handwerkliches Geschick und Können.

Aus der DE AS 1 231 588 ist ein Türdrücker bekannt, bei dem für einen Wechsel des Griffes i.w. nur der Griffabschnitt ausgewechselt werden muß, was die Montage des Griffes erleichtert. Allerdings ermöglicht die vorgeschlagene axiale Verschraubung des Griffes nur eine sehr eingeschränkte Realisierung verschiedener Designvarianten, denn der Griffabschnitt muß stets bis in den axialen Bereich der Türdrückeransätze ragen. Die DE G 91 07 349 U1 zeigt einen Türdrücker, bei dem ein Knauf, an den sich ein Gewinde anschließt, lösbar mit den Türdrückeransätzen verbindbar ist.

Die DE G 88 16 513 zeigt einen Türdrücker, bei dem der axiale Ansatz des Türdrückers mit einer Schichtauflage versehen ist. Diese Auflage beszeht z.B. entweder ganz aus lumineszierendem, fluoreszierendem oder phosphoreszierendem Werkstoff oder sie enthält in Vertiefungen nach Aussen hin offenliegende Einlagen aus einem solchen Werkstoff. Die Schichtauflage des Türdrückeransatzes dient u.a. als Anzeigevorrichtung, mit der verschiedene Funktionsstellungen - z.B. gekipptes oder geschlossenes fenster - angezeigt werden.

Aus der FR-A 2 504 582 ist ein gattungsgemäßer Türdrücker bekannt, bei dem ein herausnehmbares Schild in einem Hohlraum untergebracht ist.

### Darstellung der Erfindung

Die Erfindung zielt darauf ab, den vorstehend beschriebenen gattungsgemäßer Türdrücker weiterzuentwickeln.

Die Erfindung erreicht dieses Ziel durch die kennzeichnenden Merkmale der Ansprüche 1 und 2. Nach Anspruch 1 weist ein Türdrückerstiftteil einen Drückerstift, einen Ansatz und einen Griffabschnitt auf, wobei der Griffabschnitt mit wenigstens einer zumindest weitgehend durchsichtigen Schichtlage versehen ist und wobei die Schichtlage wenigstens eine Kennzeichnungsleuchtlage nach Aussen hin abdeckt. Nach Anspruch 2 weist ein entsprechendes Türdrückerlochteil einen Ansatz und einen Griffabschnitt auf, wobei der Griffabschnitt mit wenigstens einer zumindest weitgehend durchsichtigen Schichtlage versehen ist und wobei die Schichtlage wenigstens eine Kennzeichnungsleuchtlage nach Aussen hin abdeckt.

Ein Grundgedanke der Erfindung liegt somit darin, eine leuchtende Schicht bzw. Lage im Gegensatz zum Stand der Technik nicht nach Aussen hin freiliegen zu lassen, sondern sie mit einer weiteren zumindest weitgehend oder teilweise durchsichtigen Schichtlage nach Aussen hin abzudecken. Damit wird vor allem ein Abnutzen der Leuchtschicht und ein damit verbundenes Nachlassen der Leucht- und Anzeigewirkung vermieden. Ferner ist es auch vorteilhaft, wenn die Leuchtschicht nicht direkt mit den Händen in Berührung kommt, da derart an den Händen nicht Spuren des Leuchstoffes haften bleiben können.

Diese Kennzeichnungswirkung ergibt sich aus der besseren Möglichkeit, den Türdrücker auch im Dunkeln aufzufinden. Dies war nach dem Stand der Technik aufgrund der ungünstigen Anordnung der Leuchtlage am Drückeransatz nur sehr eingeschränkt möglich, denn z.B. von vorne betrachtet war die Leuchtlage praktisch nicht zu erkennen. Die Leuchtlage des erfindungsgemäßen Türdrückers ist dagegen praktisch von überall her zu erkennen.

Bei einer weiteren besonders bevorzugten Variante der Erfindung ist die Leuchtlage als Einlage in der Schichtlage oder dem Griffabschnitt ausgelegt und die Leuchtlage besteht aus einem luminiszierendem, fluoreszierendem oder phosphoreszierendem Werkstoff (Anspruch 3). Die Leucht"lage" kann z.B. auch als LED-Blinkelement ausgelegt sein. Der Benutzer kann den Türgriff damit stets auch im Dunkeln finden, ohne das Licht einzuschalten. Dies macht den erfindungsgemäßen Türdrücker z.B. auch in besonders vorteilhafter Weise zur Kennzeichnung von Notausgängen u.ä. geeignet, also insbesondere in Situationen, in denen kein Licht vorhanden ist - beispielsweise bei Stromausfall - oder etwa kein Licht erwünscht ist - beispielsweise um in der Nacht Schlafende nicht zu stören.

Bei einer weiteren Variante der Erfindung ist die Leuchteinlage in vorteilhafter Weise ein zwischen dem Griffabschnitt und der Schicht lage angeordneter Streifen oder Schriftzug (Anspruch 4). Damit ist die Signalwirkung der Leuchtlage mit der Möglichkeit zum Vermitteln einer Information verknüpfbar (beispielsweise durch eine besondere Farbgebung oder durch eine Ausgestaltung der Leuchtlage als leuchtender Schriftzug, so daß sich die Türklinke auch als Werbeträger eignet). Mit einer Leuchtlage an der Unterseite des Türgriffes eignet sich die Erfindung außerdem besonders gut dazu, auch Kleinkindern das Auffinden des Türgriffes zu erleichtern.

Bei einer weiteren besonders bevorzugten Variante der Erfindung sind Ansatz und Griffabschnitt des Türdrückerstiftteiles und/oder des Türdrückerlochteiles lösbar miteinander verbunden (siehe Anspruch 5). Eine weitere Grundidee der Erfindung besteht somit darin, den Ansatz und den Griffabschnitt des Türdrückerstiftteiles und/oder des Türdrückerlochteiles lösbar miteinander zu verbinden. Damit erfolgt erfindungsgemäß eine Trennung der bisher einstückig miteinander verbundenen Teile "Ansatz" und "Griffabschnitt" (Anm.: Im Grunde erhält der Begriff des "Ansatzes" damit eigentlich erst einen Sinn).

Das Aufteilen eines bisher stets einstückigen Teiles in zwei Elemente erhöht die Variationsmöglichkeiten des Türdrückers: anstelle eines kompletten Austausches des gesamten Türdrückers kann der Türdrücker nunmehr auch durch ein alleiniges unkompliziertes Austauschen des Griffabschnittes verändert werden. Die Erfindung eignet sich damit beispielsweise zum Einbau in Zimmer-, Wohnungs- oder Haustüren, Garagentüren bzw. -tore, Kühlschranktüren, Schranktüren, aber auch für Griffe für Fenstertüren bzw. - flügel u.ä..

Die lösbare Verbindung hatte sich bisher in der Praxis zwar nicht durchgesetzt, dies lag jedoch vor allem an den bisher nur relativ beschränkten Ausgestaltungsmöglichkeiten der Türdrücker mit verschiedenen Designvarianten. Bei Verwendung verschiedener Designvarianten oder verschiedener Leuchtlagen für verschiedene Türen wird es nämlich erst besonders sinnvoll, die bisher doch überwiegend einstückig miteinander verbundenen Teile "Ansatz" und "Griffabschnitt" voneinander zu trennen. Hierdurch sind verschiedenste Klinken realisierbar, die jeweils auf gleichen Basiselementen beruhen.

Nach einer weiteren besonders bevorzugten Variante der Erfindung sind der Griffabschnitt und der Ansatz miteinander verschraubt (Anspruch 6). Zwischen Griffabschnitt und Ansatz wird damit eine stabile und besonders unkompliziert handhabbare Verbindung geschaffen. Eine stabile Schraubverbindung mittels zweier Schrauben wird bei entsprechender Auslegung auch anspruchsvollen Vorschriften bzgl. der axialen und radialen Belastbarkeit von Türdrückern gerecht und ermöglicht modernste Designvarianten, da sich der Griffabschnitt nicht bis in die axiale Richtung des Türdrückeransatzes erstrecken muß. Gerade die üblichen Anforderungen an die Belastbarkeit haben die Weiterentwicklung der Türdrücker eher behindert, da stets die Angst bestand, einer der Anforderungen nicht gerecht zu werden. Die vorliegende Erfindung erlaubt jedoch die Realisierung eines Anforderungsprofils auf hohem Niveau bei gleichzeitig einfacher Handhabbarkeit. Außerdem wird die Anzahl der auszuwechselnden Teile reduziert, d.h. es ist eine Anpassung des Türdrückers an die jeweilige Mode durch Austauschen nur weniger Teile - insbesondere der Griffabschnitte - möglich. Es muß nicht der gesamte Türdrücker weggeworfen werden. Auch besteht die Möglichkeit zum Recycling des Griffabschnittes bzw. einzelner Teile, wobei erfindungsgemäß weniger Material als bisher üblich zu recyclen wäre.

Bei einer anderen Variante der Erfindung greifen der Griffabschnitt und der Ansatz über eine verriegelbare Nut, insbesondere eine Schwalbenschwanznut, ineinander (Anspruch 7). Eine Schwalbenschwanznut bzw. -furche ermöglicht ebenfalls einen festen Sitz des Griffabschnittes am Ansatz und ist zudem sehr einfach handhabbar. Im Prinzip ist die Schraubverbindung durch lösliche Verbindungen verschiedenster Art ersetzbar: beispielsweise durch eine Art "Bajonettverschluß" oder - im Sinne einer weniger optimalen Ausführung - durch eine leicht entfernbare Nietverbindung.

Bei einer weiteren bevorzugten Ausführungsform der Erfindung ist der Griffabschnitt als mit Öffnungen versehene Metall- oder Kunststoffplatte ausgebildet (Anspruch 8). Die anschraubbare Metallplatte ist besonders leicht in ihrem Design variierbar (u.a. durch Biegen oder beispielsweise durch eine unterschiedliche geometrische Grundform). Damit kann beispielsweise allen Türdrückern einer Wohnung ausgehend von gleichen Grundelementen durch Anschrauben unterschiedlicher Griffabschnitte ein verschiedenes Aussehen verliehen werden. Schließlich ist es auch möglich, an die Metallplatte auf vorteilhafte Weise zusätzliche Griff- und/oder Zierelemente anzusetzen, beispielsweise aus durchsichtigem Kunststoff.

Bei einer weiteren bevorzugten Ausführungsform der Erfindung ist an den Drückerstift in axialer Richtung ein Schraubbolzen angeformt (Anspruch 9). Zusammen mit dem Gedanken des Anspruches 10 (nach dem das Türdrückerlochteil in axialer Richtung mit einer ein Innengewinde aufweisenden Bohrung versehen ist) ersetzt dies die Verbindung mittels des Einsatzdornes. Die Schraubverbindung realisiert beidseits der Tür ein symmetrisches Aussehen und einen sicheren Sitz des Türdrückerlochteils am Türdrückerstiftteil. Es ist lediglich nötig, die Gewinderichtung gegen die Richtung zu wählen, in der die Türklinke bzw. der Türdrücker niedergedrückt wird.

Einem weiteren Problem bekannter Türdrücker hilft die Erfindung durch den die Erfindung ergänzenden Gegenstand des Anspruches 11 ab. Dieses weitere Problem bekannter Türdrücker besteht darin, daß die Ausgestaltung des Türdrückerstiftteiles mit einem Vierkantansatz an seinen beiden Enden originelle Designvarianten nur wenig zur Geltung kommen läßt. Ferner ergeben sich Ergonomieprobleme, da sich der Türgriff vor allem bei beengten Platzverhältnissen oft nur schlecht greifen und bedienen läßt. Nach Anspruch 11 greifen zur Abhilfe dieses Problemes in vorteilhafter Weise Türdrückerstiftteil und Türdrückerlochteil über ein gezahntes Verbindungsmittel ineinander. Damit ist eine problemlose Verstellung der Griff lage des Türdrückerlochteiles in jeder (nur durch die Feinheit der Zahnung vorgegebenen) Winkelstellung möglich. Der Türdrücker läßt sich damit auch beengten Platzverhältnissen leicht anpassen. Die Ergonomie des Türdrückers wird deutlich gesteigert.

Weitere Vorteile dieser Variante der Erfindung ergeben sich durch die nochmals gesteigerten Möglichkeiten zur Realisierung zahlreicher neuer Designvarianten durch ein einfaches Verstellen der Winkelstellung bzw. der Position des Türdrückerlochteiles. So ist es beispielsweise möglich, alle Türdrücker eines Hauses bzw. deren Griffe in unterschiedlicher Winkelstellung zu montieren, was zahlreiche neue und überraschende optische Eindrücke der Türdrücker ermöglicht. Nach einer weiteren bevorzugten Variante der Erfindung ist der Drückerstift in seinem Endbereich als Zahnstange ausgebildet (Anspruch 12).

Besonders viel Variationsmöglichkeiten, die auch schwierigsten Platzverhältnissen gerecht werden, bietet eine Variante der Erfindung, bei der das Verbindungsmittel als Aufsteckansatz mit wenigstens zwei Teilelementen ausgebildet ist, insbesondere derart, daß ein erstes Teilelement eine Bohrung, die auf den Türdrückerstift steckbar ist, sowie einen stiftartigen Ansatz aufweist, der an seiner Außenseite mit einer Zahnung versehen ist. Ferner weist vorteilhaft ein zweites Teilelement eine Bohrung zum Aufsatz des zweiten Teilelementes auf das erste Teilelement auf, wobei die Bohrung an ihrer Innenseite mit einer Zahnung (Zahnkranz) versehen ist. Ein drittes Teilelement weist ferner eine Bohrung mit Schraubgewinde zum festen Verbinden des zweiten Teilelementes mit dem ersten Teilelement auf (siehe hierzu Anspruch 13). Vorteilhaft ist der Griffabschnitt ferner an das zweite Teilelement angeschraubt (Anspruch 14). Die Auslegung(en) nach Anspruch 13 wird auch anspruchsvollen Bedürfnissen bzgl. der axialen und radialen Belastbarkeit von Türdrückern gerecht und ermöglicht modernste Designvarianten bei hoher Ergonomität. Gerade die üblichen Anforderungen an die Belastbarkeit haben die Weiterentwicklung der Türdrücker eher behindert, da stets die Angst bestand, diesen Anforderungen nicht gerecht zu werden. Die vorliegende Erfindung erlaubt jedoch die Realisierung eines Anforderungsprofils auf hohem Niveau bei gleichzeitig einfacher Handhabbarkeit und guter Anpassbarkeit des Türdrückers an die jeweiligen Platzverhältnisse.

Zusammenfassend wird durch die Erfindung ein - ohne große handwerkliche Vorkenntnisse - auch nach dem Kauf noch unkompliziert veränderbarer Türdrücker geschaffen, der vorzugsweise auch im Dunkeln leicht erkennbar ist.

### Wege zur Ausführung der Erfindung

Nachfolgend wird die Erfindung enhand von Ausführungsbeispielen unter Bezug auf die Zeichnung näher beschrieben. Es zeigt:
- Fig. 1: einen Türdrücker, der aus einem erfindungsgemäßen Türdrückerlochteil und einem erfindungsgemäßen Türdrückerstiftteil zusammengesetzt ist;
- Fig. 2: einen um 90° gedrehten Türdrücker, ähnlich zur Fig. 1, jedoch ohne Leuchtlage;
- Fig. 3: einen um 180° gedrehten Türdrücker, ähnlich zur Fig. 1, jedoch ohne Leuchtlage;
- Fig. 4: eine perspektivische Ansicht eines erfindungsgemäßen Türdrückerlochteiles;
- Fig. 5: eine perspektivische Ansicht eines erfindungsgemäßen Türdrückerstiftteiles;
- Fig. 6: eine Seitenansicht des Türdrückerstiftteiles aus Fig. 5;
- Fig. 7: das Türdrückerlochteil aus Fig. 4;
- Fig. 8: verschiedene Ansichten des erfindungsgemäßen Türdrückers aus Fig. 1, jedoch ohne Leuchtlage;
- Fig. 9: ein Stiftteil nach einer weiteren Variante der Erfindung;
- Fig. 10: Querschnittsansichten von weiteren Teilelementen der weiteren Variante der Erfindung;
- Fig. 11: eine Teilansicht der weiteren Variante der Erfindung.

Nach Fig. 1 besteht bei einer besonders bevorzugten Variante der Erfindung ein Türdrücker 1 aus einem Türdrückerstiftteil 2 und einem Türdrückerlochteil 3. Sowohl das Türdrückerstiftteil 2 als auch das Türdrückerlochteil 3 weisen einen als Metallplatte ausgebildeten Griffabschnitt 4 auf. Jeder Griffabschnitt 4 ist mit zwei Bohrungen 6 versehen, in die jeweils eine Schraube 5 eingesetzt ist. Die Schrauben 5 können beispielsweise Senkkopfschrauben sein. In diesem Fall werden die Bohrungen 6 derart angeschrägt, daß sich ein glatter Abschluß zwischen Schraube 5 und Griffabschnitt 4 ergibt.

Die Griffabschnitte 4 sind jeweils durch die Schrauben 5 mit senkrecht zum Griffabschnitt 4 liegenden Ansätzen 7 bzw. 8 verbunden, die beispielsweise als einige cm lange Massiv-Metallbolzen ausgebildet sind. An die Ansätze 7, 8 schließen sich radial nach innen ("zur Tür hin") ca. 5 mmm tiefe Ansatzführungen 9, 10 an, die in bekannter Weise in Führungslager einer (nicht dargestellten) Türrosette einsetzbar sind.

Die Griffabschnitte 4 und die Ansätze 7, 8 sind über die Schrauben 5 jeweils lösbar miteinander verbunden. Der Griffabschnitt 4 kann damit auf einfache Weise separat ausgetauscht werden.

An den Ansatz 7 und die Ansatz führung 9 des Türdrückerstiftteiles 2 ist axial nach Innen ein (Vierkant-)Drückerstift 11 angeformt. An den Drückerstift 11 schließt sich das Türdrückerlochteil 3 an.

In der Ansicht der Fig. 2 sind ergänzend zur Fig. 1 zwischen den Griffabschnitten 4 und den Ansätzen 7,8 liegende Distanzstücke 12 zu erkennen. Die Distanzstücke 12 - durch welche die Schrauben 5 laufen - sind zwar nicht unbedingt erforderlich; sie erlauben jedoch einen besonders sicheren Sitz des Türdrückers 1 und weitere Designvarianten.

Fig. 3 zeigt das um 180° gedrehte Ausführungsbeispiel der Fig. 1. Aus Fig. 3 ist ersichtlich, daß die Schrauben 5 die Ansätze 7, 8 nicht durchstoßen. Die Ansätze 7, 8 sind vielmehr mit (nicht dargestellten) Radialbohrungen versehen, die ein Innengewinde zum Eindrehen der Schrauben 5 aufweisen.

Fig. 4 zeigt eine perspektivische Ansicht eines erfindungsgemäßen Türdrückerlochteiles 3 und Fig. 5 eine entsprechende Ansicht eines Türdrückerstiftteiles 2. Aus Fig. 5 ist ersichtlich, daß an den Drückerstift 11 in axialer Richtung ein Schraubbolzen 14 angeformt ist. Entsprechend ist im Ansatz 8 des Türdrückerlochteiles 3 eine Axialbohrung 13 ausgespart (Fig. 4), die mit einem Innengewinde versehen ist. Die Schraubverbindung zwischen Schraubbolzen 14 und Bohrung 13 sorgt für einen sicheren Halt der Türdrückerteile 2, 3 gegeneinander ohne Verwendung eines zusätzlichen Dornes. Der Führungsansatz 9 wurde in den Fig. 4 und 5 jeweils nicht mitgezeichnet, da er bei entsprechender Wahl des Ansatzdurchmessers ganz eingespart werden kann.

Die Türdrückerstiftteile der Fig. 1, 5 und 6 sind ferner mit einer zumindest weitgehend durchsichtigen Schichtlage 15 aus Kunststoff (andere geeignete Materialien sind Plexiglas u.ä.) versehen, wobei die Schichtlage eine (gepunktet eingezeichnete) Leuchteinlage 16 nach Aussen hin abdeckt. Die Leuchteinlage 16 besteht z.B. aus einem luminiszierenden, fluoreszierenden oder phosphoreszierenden Werkstoff, so daß der Türdrücker auch im Dunkeln gut erkennbar ist.

Mit einer als optisches Mittel ausgestalteten Schichtlage 15 aus Glas- oder Plexiglas lassen sich darüberhinaus auch noch weitere optische Effekte erzielen. So kann eine Schichtlage 15 aus Glas z.B. vorteilhaft derart ausgebildet werden (beispielsweise durch einen geeigneten - eine Art "Linsenwirkung" erzielenden - Schliff), daß in Durchsicht die darunterliegende Leuchteinlage 16 (z.B. als Informationszeichen oder Werbelogo ausgestaltet) größer, kleiner, gebogen oder in sonstiger Weise dem Betrachter optisch verändert erscheint.

Die Fig. 6 und 7 veranschaulichen ferner in einer Seitenansicht das funktionale Design der Türdrückerteile 2, 3. Fig. 8 dient schließlich zur Veranschaulichung des Türdrückers 1 anhand verschiedener perpektivischer Ansichten sowohl des zusammengebauten Türdrückers 1 als auch des Türdrückerstiftteiles.

Ein wichtiger weiterführender Gedanke der Erfindung besteht in der unkomplizierten Trennbarkeit der Griffabschnitte vom restlichen Türdrücker 1. Im Rahmen dieser Idee ist es auch denkbar, den Ansatz an sich in zwei Teile zu unterteilen: beispielsweise durch eine Radialbohrung. In diesem Fall gehört der "lösbare" Teil des Ansatzes mit zum "Griffabschnitt". Schließlich können bei einer weiteren Variante der Erfindung auch mehrere lösbare Verbindungen vorgesehen sein.

Nach Fig. 9 besteht bei einer weiteren besonders bevorzugten Variante der Erfindung ein Türdrücker 101 aus einem Stiftteil 102 und einem Lochteil 103. Auf die Enden bzw. Ansätze des Türdrückerlochteiles sind in vorteilhafter Weise beidseitig Lochteile 103 aufsetzbar. Das hier abgebildete Lochteil 103 weist einen als Metallplatte ausgebildeten Griffabschnitt 104 auf. Der Griffabschnitt 104 ist mit zwei Bohrungen 106 versehen, in die jeweils eine Schraube 105 eingesetzt ist. Die Schrauben 105 sind hier Senkkopfschrauben. Die Bohrungen 106 sind derart angeschrägt, daß sich ein glatter Abschluß zwischen Schraube 105 und Griffabschnitt 104 ergibt. Der Griffabschnitt 104 ist über die Schrauben 105 mit einem parallel zum Griffabschnitt 104 liegenden Aufsteckansatz 107 verbunden. Anstelle der vorteilhaften und flexiblen Schraubverbindung können auch je nach Belieben andere geeignete Verbindungsmethoden gewählt werden.

Der Aufsteckansatz 107 weist drei Teilelemente 108, 109, 110 auf. Im ersten Teilelement 108 ist eine axial verlaufende Bohrung 111 vorgesehen, die auf den Türdrückerstiftansatz 102` steckbar ist. Das erste Teilelement 108 weist ferner einen stiftartigen Ansatz 112 auf (Befestigungsachse), der an seiner Aussenseite mit einem Zahnkranz 113 versehen ist.

Das zweite Teilelement 109 weist eine Bohrung 114 zum Aufsatz auf das erste Teilelement 108 auf. Die Bohrung 114 ist innen mit einer Zahnung 115 versehen. Der Griffabschnitt 104 wird über Distanzhülsen 106a und die Schrauben 106 am Teilelement 109 fixiert.

Das dritte Teilelement 110 weist eine Bohrung 116 mit Schraubgewinde 117 auf, das auf das Ende des ebenfalls mit Schraubgewinde versehenen Ansatzes 112 aufgeschraubt wird. Damit ist eine feste Verbindung des zweiten Teilelementes 109 mit dem ersten Teilelement 108 erzielbar.

Durch die Verzahnung der Elemente 109 und 108 entsteht eine starre Vebindung, die in jeder gewünschten Winkelstellung realisierbar ist. Sie gewährleistet die problemlose Betätigung des Griffteils 104 und seiner damit in Zusammenhang stehenden Funktion.

Das Teilelement 108 wird mittels einer Schraube 118, die in eine radiale Bohrung 119 eingesetzt ist, in einer rund um den Stift 102 verlaufenden Zahnung 120 (Ausbildung als Zahnstange) befestigt (flexible Dornfixierung).

## Patentansprüche

1. Türdrückerstiftteil mit einem Drückerstift, einem Ansatz und einem Griffabschnitt (4), wobei der Griffabschnitt (4) mit wenigstens einer zumindest weitgehend durchsichtigen Schichtlage (15) versehen ist, dadurch gekennzeichnet, daß die Schichtlage (15) wenigstens eine Kennzeichnungsleuchtlage (16) nach Aussen hin abdeckt.

2. Türdrückerlochteil mit einem Ansatz und einem Griffabschnitt (4), wobei der Griffabschnitt mit wenigstens einer zumindest weitgehend durchsichtigen schichtlage (15) versehen ist, dadurch gekennzeichnet, daß die Schichtlage (15) wenigstens eine Kennzeichnungsleuchtlage (16) nach Aussen hin abdeckt.

3. Türdrückerteil nach Anspruch 1 oder 2, dadurch gekennzeichnet, daß die Leuchtlage (16) als Einlage in der Schichtlage (15) oder dem Griffabschnitt (4) ausgelegt ist und daß die Leuchtlage aus einem luminiszierendem, fluoreszierendem oder phosphoreszierendem Werkstoff besteht.

4. Türdrückerteil nach einem der vorstehendem Ansprüche, dadurch gekennzeichnet, daß die Leuchteinlage (16) ein zwischen dem Griffabschnitt (4) und der Schichtlage (15) angeordneter Streifen oder Schriftzug ist.

5. Türdrückerteil, nach einem der vorstehendem Ansprüche, dadurch gekennzeichnet, daß Griffabschnitt (4) und Ansatz (8) lösbar miteinander verbunden sind.

6. Türdrückerteil nach Anspruch 5, dadurch gekennzeichnet, dadurch gekennzeichnet, daß der Griffabschnitt (4) und der Ansatz (8) miteinander verschraubt sind.

7. Türdrückerteil nach Anspruch 5 oder 6, dadurch gekennzeichnet, daß der Griffabschnitt (4) und der Ansatz (7, 8) über eine verriegelbare Nut, insbesondere eine Schwalbenschwanznut, ineinandergreifen.

8. Türdrückerteil nach einem der vorstehenden Ansprüche, dadurch gekennzeichnet, daß der Griffabschnitt (4) im wesentlichen als mit Öffnungen versehene Metall- oder Kunststoffplatte ausgebildet ist.

9. Türdrückerteil nach einem der vorstehenden Ansprüche, dadurch gekennzeichnet, daß an den Drückerstift (11) des Türdrückerstifteiles (2) in axialer Richtung ein Schraubbolzen (14) angeformt ist.

10. Türdrückerteil nach einem der vorstehenden Ansprüche, dadurch gekennzeichnet, daß das Türdrückerlochteil (3) in axialer Richtung eine Bohrung (13) aufweist, die mit einem Innengewinde versehen ist.

11. Türdrückerteil, nach einem der Ansprüche 1, bis 10, dadurch gekennzeichnet, daß Lochteil (103) und Drückerstift (102) über ein gezahntes Verbindungsmittel (107) miteinander verbunden sind.

12. Türdruckerteil nach Anspruch 11, dadurch gekennzeichnet, daß der Drückerstift (102) in seinem Endbereich (102`) als Zahnstange (120) ausgebildet ist.

13. Türdrückerteil nach Anspruch 11 oder 12, dadurch gekennzeichnet, daß das Verbindungsmittel als Aufsteckansatz (107) mit wenigstens zwei Teilelementen ausgebildet ist, insbesondere derart, daß
- ein erstes Teilelement (108) eine Bohrung (111), die auf den Türdrückerstift (102) steckbar ist, sowie einen stiftartigen Ansatz (112) aufweist, der an seiner Außenseite mit einer Zahnung (113) versehen ist,
- ein zweites Teilelement (109) eine Bohrung (114) zum Aufsatz auf das erste Teilelement (108) aufweist, die an ihrer Innenseite mit einer Zahnung (115) versehen ist, und
- ein drittes Teilelement (110) eine Bohrung (116) mit Schraubgewinde (117) zur festen Verbindung des zweiten Teilelementes (109) mit dem ersten Teilelement (108) aufweist.

14. Türdrückerteil nach einem der Ansprüche 11 bis 13, dadurch gekennzeichnet, daß der Griffabschnitt (4,104) an das zweite Teilelement (109) angeschraubt ist.

## Claims

1. Shaft half of a door-handle set with a shaft, a bushing, and a handgrip (4), whereby the handgrip (4) is provided by at least one at least extensively transparent lamination (15), characterized in that the lamination (15) covers at least one layer of glowing indicator (16).

2. Bearing half of a door-handle set with a bushing and a handgrip (4), whereby the handgrip (4) is coated with at least one at least extensively transparent lamination (15) characterized in that the lamination (15) covers at least one layer of glowing indicator (16).

3. Half of a door-handle set as in claims 1 or 2, characterized in that the glowing indicator (16) is provided as an inlay in the lamination (15) or in the handgrip (4) and is of luminescent, fluorescent, or phosphorescent material.

4. Half of a door-handle set as in one of the foregoing claims, characterized in that the glowing inlay (16) is a stripe or signage arranged between the handgrip (4) and the lamination (15).

5. Half of a door-handle set, especially as in one of the foregoing claims, characterized in that the handgrip (4) and bushing (8) are attached to and can be detached from each other.

6. Half of a door-handle set as in claim 5, characterized in that the handgrip (4) and the bushing (8) can be screwed together.

7. Half of a door-handle set as in claim 5 or 6, characterized in that the handgrip (4) and bushing (7,8) engage by an interlocking groove, especially a groove with a dovetail cross-section.

8. Half of a door-handle set as in one of the foregoing claims, characterized in that the handgrip (4) essentially is a metal or plastic plate with openings.

9. Half of a door-handle set as in one of the foregoing claims, characterized in that a threaded bolt (14) is formed axially to the shaft (11) of the shaft half of the door-handle.

10. Half of a door-handle set as in one of the foregoing claims, characterized in that the bearing half (3) has an axial bore (13), being provided with an internal thread.

11. Half of a door-handle set as in one of claims 1 through 10, characterized in that the shaft half (102) and bearing half (103) are connected by cogged structures (107).

12. Half of a door-handle set as in claim 11, characterized in that the end (102') of the shaft half (102) is a cogged rack (120).

13. Half of a door-handle set as in claims 11 or 12, characterized in that the connecting means is a bushing (107) having at least two components, whereby the first component (108) has a bore (111) and fits over the shaft half (102) and a pin-like extension (112) with cogs (113) on its outer surface, whereby the second component (109) has a bore with cogs (115) on its inner surface and fits over the first component (108), and whereby a third component (110) has a bore (116) with a threaded section (117) that fastens the second component to the first component.

14. Half of a door-handle set as in one of claims 11 through 13, characterized in that the handgrip portion (4, 104) screws onto the second component (109).

## Revendications

1. Pièce goupillée de béquille avec une goupille de pression, un taquet et un segment de poignée (4), dans le cas de laquelle le segment de poignée (4) est muni au moins d'une couche suffisamment transparente (15), caractérisée par le fait que la couche (15) recouvre au moins une couche lumineuse d'identification (16) vers l'extérieur.

2. Pièce percée de béquille avec un taquet et un segment de poignée (4), dans le cas de laquelle le segment de poignée est muni au moins d'une couche suffisamment transparente (15), caractérisée par le fait que la couche (15) recouvre au moins une couche lumineuse d'identification (16) vers l'extérieur.

3. Pièce de béquille selon la revendication 1 ou 2, caractérisée par le fait que la couche lumineuse (16) est conçue sous forme d'élément rapporté dans la couche (15) ou dans le segment de poignée (4), et que la couche lumineuse se compose d'un matérial luminescent, fluorescent ou phosphorescent.

4. Pièce de béquille selon l'une des revendications précédentes, caractérisée par le fait que l'élément rapporté lumineux (15) est une bande ou un trait disposé entre le segment de poignée (4) et la couche (15).

5. Pièce de béquille selon l'une des revendications précédentes, caractérisée par le fait que le segment de poignée (4) et le taquet (8) sont reliés, tout en restant amovibles.

6. Pièce de béquille selon la revendication 5, caractérisée par le fait que le segment de poignée (4) et le taquet (8) sont vissés ensemble.

7. Pièce de béquille selon la revendication 5 ou 6, caractériées par le fait que le segment de poignée (4) et le taquet (7,8) s'engrènent l'un dans l'autre au moyen d'une rainure pouvant être verrouillée, en particulier d'une rainure à queue d'aronde.

8. Pièce de béquille selon l'une des revendications précédentes, caractérisée par le fait que le segment de poignée (4) est conçu essentiellement sous forme de plaque en métal ou en plastique munie d'ouvertures.

9. Pièce de béquille selon l'une des revendications précédentes, caractérisée par le fait qu'un boulon fileté (14) est placé dans la direction axiale au niveau de la goupille de pression (11) de la partie goupillée de la béquille (2).

10. Pièce de béquille selon l'une des revendications précédentes, caractérisée par le fait que la pièce perforée de béquille (3) présente un trou (13) dans la direction axiale muni d'un filetage interne.

11. Pièce de béquille selon l'une des revendications précédentes, caractérisée par le fait que la pièce perforée (103) et la goupille de pression (102) sont reliées au moyen d'une pièce de reccordement dentée (107).

12. Pièce de béquille selon la revendication 11, caractérisée par le fait que la goupille de pression (102) est conçue sous forme de crémaillère (120) à son extrémité (102').

13. Pièce de béquille selon la revendication 11 ou 12, caractérisée par le fait que la pièce de raccordement est conçue sous forme de taquet emboîtable (107) comprenant au moins deux éléments de séparation, répondant en particulier aux exigences suivantes, à savoir
- un premier élément de séparation (108) présentant un trou (111) qui peut être emboîté sur la goupille de béquille (102), de même qu'un taquet de type goupillé (112) que est muni d'une denture (113) sur son côté externe.
- un deuxième élément de séparation (109) présentant un trou (114) à placer sur le premier élément de séparation (108), qui est muni d'une denture sur sa face interne (115) et,
- un troisième élément de séparation (110) qui présente un trou (116) avec un filetage de vis (117) permettant de raccorder solidement le deuxième élément de séparation (109) au premier élement de séparation (108).

14. Pièce de béquille selon l'une des revendications 11 à 13, caractérisée par le fait que le segment de poignée (4, 104) est vissé sur le deuxième élément de séparation (109).
